# EUROPÄISCHE PATENTSCHRIFT

(11) **EP 0 188 702 B1**
(45) Veröffentlichungstag und Bekanntmachung des Hinweises auf die Patenterteilung: **25.10.1989**
(21) Anmeldenummer: 85115127.4
(22) Anmeldetag: 28.11.1985
(51) Int. Cl.: F02M 51/08, F02M 61/18

(54) **Elektromagnetisch betätigbares Kraftstoffeinspritzventil**
Electromagnetically actuated fuel injector
Injecteur de combustible à commande électromagnétique

(30) Priorität: 23.01.1985 DE 3502087
(43) Veröffentlichungstag der Anmeldung: 30.07.1986
(73) Patentinhaber: VDO Adolf Schindling AG, D-60487 Frankfurt (DE)
(72) Erfinder: Kern, Eckhart, D-6239 Hofheim 7 (DE); Weingärtner, Reiner, D-6238 Hofheim (DE); Ruscheck, Gerhard, D-6234 Hattersheim 1 (DE); Mann, Arnold, D-6465 Bieber (DE); Schlick, Horst, D-6231 Schwalbach (DE)
(74) Vertreter: Klein, Thomas, Dipl.-Ing. (FH)

(56) Entgegenhaltungen:
- DE-A- 3 023 757
- DE-A- 3 308 430
- DE-C- 894 789
- JP-A- 5 862 359
- US-A- 2 756 107
- Patent Abstracts of Japan, Vol.7, Nummer 153 (M-226), 5 Juli 1983

## Beschreibung

Die Erfindung bezieht sich auf ein elektromagnetisch betätigbares Kraftstoffeinspritzventil für Einspritzanlagen von Brennkraftmaschinen, mit einem Ventilgehäuse, einem in einer Ventilbohrung angeordneten Zapfen mit konischem Mantelflächenabschnitt als Zumeßelement, einem innerhalb des Ventilgehäuses angeordneten, eine feststehende Magnetwicklung tragenden Weicheisenkern und einem diesem gleichachsig und unter Bildung eines Luftspaltes gegenüberstehenden Anker, welcher fest mit einem den Durchfluß steuernden Schließglied verbunden ist, wobei der Zapfen von einem in der Ventilbohrung angeordneten, vom Schließglied unabhängigen Haltekörper gehalten ist, der über einen Distanzring gegen einen austrittsseitigen Anschlag in Anlage ist.

Die Einspritzmenge muß bei Brennkraftmaschinen sehr genau bemessen sein. Das macht es erforderlich, jedes Kraftstoffeinspritzventil nach der Montage hinsichtlich seiner Durchflußmenge zu testen und erforderlichenfalls die Durchflußmenge zu erhöhen, indem entweder der gehärtete Zapfen oder die Ventilbohrung nachgeschliffen werden. Diese Arbeiten sind zeitaufwendig und deshalb kostenintensiv.

Aus der DE-A-3 023 757 ist ein Einspritzventil der eingangs genannten Art bekannt. Der Zapfen ist an einem Abschnitt seiner Mantelfläche mit einer Wendelung versehen und unter Preßsitz direkt in die Austrittsöffnung eingesetzt. Eine exakte Einstellung des Durchflusses ist nur schwer möglich, da zwar der Zumeßquerschnitt durch axiales Verschieben geändert werden kann. Die Strömungsbeeinflussung durch die Verformung führt aber bei jeder Verschiebung des Zapfens zu unvorhersehbaren Beeinflussungen der Strömung.

Weiterhin ist aus der JP-A-5 862 359 ein derartiges Einspritzventil bekannt, das eine auswechselbare Ringscheibe aufweist, in der eine Austrittsöffnung ausgebildet ist. In diese ragt ein Zapfen als Zumeßelement hinein, der bewegbar angeordnet ist.

Der Erfindung liegt die Aufgabe zugrunde, ein Kraftstoffeinspritzventil nach dem Uberbegriff mit hoher Durchflußgenauigkeit zu schaffen, welches auf einfache und kostengünstige Weise herstellbar ist.

Diese Aufgabe wird erfindungsgemäß dadurch gelöst, daß der Haltekörper der mit dem Zapfen eine Einheit bildet, axial verstellbar in der Ventilbohrung angeordnet ist und der Zapfen mit dem sich in Strömungsrichtung konisch erweiternden Mantelflächenabschnitt in eine in dem Distanzring ausgebildete Austrittsöffnung ragt und dieser konische Mantelflächenabschnitt mit der Austrittsöffnung den Zumeßquerschnitt bestimmt, daß der Anschlag demontierbar am Ventilgehäuse angeordnet ist und daß die axiale Lage des Haltekörpers durch die Dicke des Distanzringes festlegbar ist, wobei der Distanzring gegen andere Distanzringe unterschiedlicher Dicke aber gleichem Durchmesser der Austrittsöffnung auswechselbar ist.

Durch diese Erfindungsgemäße Gestaltung des Kraftstoffeinspritzventils entfällt das bisher notwendige Nacharbeiten an der Zumeßstelle. Die richtige Durchflußmenge wird ausschließlich durch axiales Verschieben des Haltekörpers uαd damit auch des Zapfens in der Austrittsöffnung erreicht.

Die Durchflußmenge wird einfach durch Verwendung unterschiedlich dicker Distanzringe verändert. Die Erfindung läßt zahlreiche Ausführungsformen zu. Eine davon ist schematisch in der Zeichnung dargestellt und wird nachfolgend beschrieben.

Die Zeichnung zeigt im Längsschnitt einen Teilbereich eines Ventilgehäuses 1 mit einer Ventilbohrung 2, in der ein Haltekörper 3 eingepreßt ist. Der Haltekörper 3 bildet eine Einheit mit einem Zapfen 4, der ein Zerstäubungs- und Zumeßelement für das Kraftstoffeinspitzventil darstellt. Zwischen dem Haltekörper 3 und einer vorderen Abschlußwand 5, die demontierbar ist, befindet sich ein Distanzring 6. Die Abschlußwand 5 bildet einen vorderen Anschlag 7 für den Distanzring 6.

Die Ventilbohrung 2 endet an der dem Zapfen 4 abgewandten Seite mit einem Ventilsitz 8, gegen den ein Plattenventil 9 mittels einer Druckfeder 10 gehalten ist. Dieses Plattenventil 9 vermag sich gegen die Kraft der Druckfeder 10 bis gegen einen Weicheisenkern 11 zu verschieben, sobald eine nicht dargestellte, den Weicheisenkern umgebende Magnetspule bestromt wird. Der zu verspritzende Kraftstoff strömt dann durch den geöffneten Ventilsitz 8, anschließend durch einen Durchlaß 12 im Haltekörper 3 und danach zwischen dem Zapfen 4 und dem Distanzring 6 durch eine Austrittsöffnung 14 nach außen.

Wichtig für die vorliegende Erfindung ist, daß der Zapfen 4 im Bereich der Austrittsöffnung 14 eine konische Mantelfläche 15 hat. Verjüngt sich diese beispielsweise zum Haltekörper 3 hin, so vergrößert sich der freie Querschnitt der Austrittsöffnung 14, wenn man einen dünneren Distanzring 6 wählt und der Zapfen 4 dadurch weiter aus der Austrittsöffnung 14 ragt.

## Patentansprüche

Elektromagnetisch betätigbares Kraftstoffeinspritzventil für Einspritzanlagen von Brennkraftmaschinen, mit einem Ventilgehäuse (1), einem in einer Ventilbohrung angeordneten Zapfen (4) mit konischem Mantelflächenabschnitt (15) als Zumeßelement, einem innerhalb des Ventilgehäuses (1) angeordneten, eine feststehende Magnetwicklung tragenden Weicheisenkern (11) und einem diesem gleichachsig und unter Bildung eines Luftspaltes gegenüberstehenden Anker, welcher fest mit einem" den Durchfluß steuernden Schließglied verbunden ist, wobei der Zapfen (4) von einem in der Ventilbohrung angeordneten, vom Schließglied unabhängigen Haltekörper (3) gehalten ist, der über einen Distanzring (6) gegen einen austrittsseitigen Anschlag (7) in Anlage ist, dadurch gekennzeichnet, daß der Haltekörper (3), der mit dem Zapfen (4) eine Einheit bildet, axial verstellbar in der Ventilbohrung (2) angeordnet ist und der Zapfen (4) mit dem sich in Strömungsrichtung konisch erweiternde Mantelflächenabschnitt (15) mit der Austrittsöffnung (14) den Zumeßquerschnitt bestimmt, daß der Anschlag (7) demontierbar am Ventilgehäuse (1) angeordnet ist und daß die axiale Lage des Haltekörpers (3) durch die Dicke des Distanzringes (6) festlegbar ist, wobei der Distanzring gegen andere Distanzringe unterschiedlicher Dicke aber gleichem Durchmesser der Austrittsöffnung (14) auswechselbar ist.

## Claims

Electromagnetically operable fuel injection valve for injection systems of internal-combustion engines, with a valve housing (1), a plug (4), which is arranged in a valve bore and has a conical circumferential-surface section (15) as metering element, a soft-iron core (11), which is arranged within the valve housing (1) and bears a fixed magnet winding, and an armature, which is coaxial with the latter and opposite it, forming an air gap, and is firmly connected to a control element, controlling the through-flow, the plug (4) being held by an holding member (3), which is arranged in the valve bore, is independent of the closing element and is in contact via a spacer ring (6) with a stop (7) on the outlet side, characterized in that the holding member (3), which forms a unit with the plug (4), is arranged axially displaceably in the valve bore (2) and the plug (4), with the circumferential-surface section (15) widening conically in flow direction, determines with the outlet opening (14) the metering cross- section, in that the stop (7) is arranged detachably on the valve housing (1) and in that the axial position of the holding member (3) can be fixed by the thickness of the spacer ring (6), the spacer ring being interchangeable for other spacer rings of different thickness but the same diameter of the outlet opening (14).

## Revendications

Injecteur de carburant susceptible d'être actionné électromagnétiquement, destiné à des dispositifs d'injection pour moteurs à combustion interne, injecteur comportant un corps (1) d'injecteur, un pointeau (4) disposé dans un alésage d'injecteur comportant dans sa surface extérieure un tronçon conique (15) en tant qu'élément de dosage, un noyau (11) de fer doux disposé à l'intérieur du corps d'injecteur portant un bobinage d'électro-aimant fixe, et une armature placée en face de celui-ci, coaxialement et en formant une lame d'air, armature qui est reliée de façon fixe à un organe de fermeture commandant le débit, le pointeau (4) étant retenu par un corps (3) de retenue disposé dans l'alésage d'injecteur de façon indépendante de l'organe de fermeture, lequel est en appui, par l'intermédiaire d'une bague (6) d'écartement, contre une butée (7) située du côté de la sortie, injecteur caractérisé en ce que le corps (3) de retenue, qui forme une unité avec le pointeau (4), est disposé dans l'alésage (2) d'injecteur en étant susceptible d'être déplacé axialement, et en ce que le pointeau (4) comportant un tronçon (15) de forme conique dans sa surface extérieure, détermine avec l'ouverture (14) de sortie, la section transversale de dosage; en ce que la butée (7) est disposée démontable sur le corps (1) d'injecteur et en ce que la position axiale du corps (3) de retenue est susceptible d'être déterminée au moyen de l'épaisseur de la bague (6) d'écartement, la bague d'écartement pouvant être remplacée par une autre bague d'écartement d'épaisseur différente mais comportant le même diamètre de l'ouverture (14) de sortie.
